# EUROPÄISCHE PATENTSCHRIFT

(11) **EP 0 013 679 B1**
(45) Veröffentlichungstag und Bekanntmachung des Hinweises auf die Patenterteilung: **23.02.1983**
(21) Anmeldenummer: 79101954.0
(22) Anmeldetag: 15.06.1979
(51) Int. Cl.: B65D 5/42, B65D 21/00, B65D 85/34

(54) **Zuschnitt für eine Steige und daraus hergestellte Steige**
Tray blank and tray formed with it
Découpe pour une claie et claie réalisée à partir de cette découpe

(30) Priorität: 23.01.1979 DE 2902393
(43) Veröffentlichungstag der Anmeldung: 06.08.1980
(73) Patentinhaber: Badische Karton- und Pappenfabrik Zweigwerk der Herzberger Papierfabrik Ludwig Osthushenrich GmbH & Co KG, 76593 Gernsbach (DE)
(72) Erfinder: Bankel, Arnold, D-7562 Gernsbach-Obertsrot (DE); Resch, Peter, D-7566 Weisenbach-Au (DE)
(74) Vertreter: Gramm, Werner, Prof., Dipl.-Ing.

## Beschreibung

Die Erfindung betrifft einen einstückigen Zuschnitt auf faltbarem Material für eine im Grundriss rechteckige oder quadratische Steige, bestehend aus einem Boden, an den sich jeweils gegenüberliegende Stirn- und Seitenwandungen gleicher Höhe angelenkt sind, von denen die Seitenwandungen an ihrem oberen Längsrand je eine mit Ausnehmungen zur lagesicheren Aufnahme von Behältern o.dgl. versehene Lochplatte tragen, deren Breite der halben Bodenbreite entspricht, und an deren äusseren Längsrand je ein Stützsteg angelenkt ist, während die Seitenwandungen in ihrem stirnseitigen Bereich Stapelstützen bilden, deren einer Schenkel sich bis in die benachbarte, in diesem Bereich einen Ausschnitt aufweisende Lochplatte erstreckt, während der zweite Schenkel an den stirnseitigen Rand der Seitenwandung bzw. des ersten Schenkels angelenkt ist, wobei an jedem stirnseitigen Rand der beiden Lochplatten eine Lasche angelenkt ist und der zweite Schenkel jeder Stapelstütze ein Arretierungsteil aufweist, dessen unterer Stützrand mit dem unteren Längsrand und dessen oberer Auflagerrand mit dem oberen Längsrand der benachbarten Seitenwandung angenähert fluchten.

Die Erfindung betrifft ferner eine aus einem derartigen Zuschnitt hergestellte Steige. Der vorstehend beschriebene Zuschnitt lässt sich der DE-A-2 118 746 entnehmen. Hier liegen die an den Lochplatten angelenkten Stützstege bei aufgerichteter Steige lose auf deren Boden auf. Die an den stirnseitigen Rändern der Lochplatten angelenkten Laschen übergreifen bei aufgerichteter Steige lose die Stirnwandungen.

Der Erfindung liegt die Aufgabe zugrunde, den eingangs erläuterten Zuschnitt so zu verbessern, dass sich eine Steige mit höherer Stabilität, insbesondere mit höherer Verwindungssteifigkeit ergibt, wobei der Zuschnitt im flachliegenden Zustand bei den Kunden angeliefert und dort mit sogenannten Aufrichtemaschinen in einem Arbeitsgang aufgerichtet und verklebt werden soll. Diese Aufgabe wird gemäss der Erfindung durch folgende Merkmale gelöst:
a) Zumindest eine aus dem Boden ausgestanzte Bodenlasche, deren Höhe etwa der der Stirn- bzw. Seitenwandung entspricht und die eine parallel zur Stirnwandung verlaufende Biegelinie sowie an ihrem gegenüberliegenden Ende einen keilförmigen Einschnitt aufweist, der mit der Längsmittellinie des Bodens fluchtet und in einen Schlitz mündet, dessen Tiefe zusammen mit der des Einschnitts zumindest der Höhe der an den Lochplatten hängenden Stützstege entspricht;
b) bei dem Ausschnitt in den Lochplatten entspricht das Mass am stirnseitigen Rand als Differenz der Höhe des zweiten Schenkels und der Höhe der Stirn- bzw. Seitenwandung, ausgehend von dem oberen Längsrand der Seitenwandung, der Breite des zweiten Schenkels der Stapelstütze ohne Arretierungsteil;
c) die an den Lochplatten angelenkten Laschen sind Klebelaschen.

Zur Erleichterung des Aufrichtevorgangs ist es vorteilhaft, wenn die Aussenkontur des zweiten Schenkels der Stapelstütze vom stirnseitigen Rand des ersten Schenkels bis zum oberen Auflagerrand des Arretierungsteils kreisbogenförmig verläuft.

Eine aus dem neuen Zuschnitt hergestellte Steige weist erfindungsgemäss folgende Merkmale auf:
a) Die zweiten Schenkel der Stapelstützen liegen zusammen mit ihrem Arretierungsteil gegen die Innenseite der benachbarten Stirnwandung an;
b) die an den Lochplatten hängenden Klebelaschen übergreifen die Stirnwandungen und sind mit deren Aussenseite verklebt;
c) die Lochplatten liegen stirnseitig auf dem oberen Auflagerrand der sich auf dem Boden abstützenden Arretierungsteile sowie auf den Stirnwandungen auf;
d) die Stirnkanten der Stützstege liegen gegen die Innenseite der Sitrnwandungen an.

Dabei ist es zweckmässig, wenn die Klebverbindungen zwischen Klebelaschen und Stirnwandungen die einzigen Klebestellen sind.

Eine weitere Erhöhung der Stabilität der Steige wird dann erreicht, wenn die beiden Stützstege in den Schlitz der lotrecht hochgebogenen Bodenlaschen eingedrückt sind.

Der wesentliche Vorteil wird darin gesehen, dass sich mit dem neuen Zuschnitt eine Steige herstellen lässt, die eine im Vergleich zu den bisher bekanntgewordenen Steigen erheblich höhere Stabilität, insbesondere Verwindungssteifigkeit aufweist und daher aus dünnerem Kartonmaterial bestehen kann. Diese hohe Stabilität ergibt sich einmal aus den die Stirnwandungen übergreifenden Klebelaschen der Lochplatten, sowie durch die beiden in der Längsmittelebene gegeneinander anliegenden Stützstege, die ein Durchbiegen der Lochplatten verhindern. Da die Stützstege stirnseitig gegen die Innenseiten der Stirnwandungen anliegen, können auf die Stirnwandungen wirkende Druckkräfte besser aufgenommen und abgeleitet werden. Vor allem aber bilden die Stirnkanten der Stützstege ein Widerlager, wenn die Klebelaschen von aussen gegen die Stirnwandungen gedrückt werden, um mit diesen verklebt zu werden.

Durch die erläuterte Bodenlasche bzw. Bodenlaschen lässt sich die Stabilität der Steige enorm steigern, da dann beide Stützstege in die Schlitze der nach oben hochgebogenen Bodenlaschen eingedrückt und dadurch arretiert werden können.

Einmal werden dadurch die beiden Lochplatten fest gegeneinander gehalten, zum anderen können sich die Lochplatten auf den Bodenlaschen abstützen. Von oben auf die Lochplatten wirkende Druckkräfte werden ausserdem über die Stützstege und den Grund des Schlitzes der Bodenlasche in letztere abgeleitet.

Da bei aufgerichteter Steige der zweite Schenkel jeder Stapelstütze genau in einen entsprechenden Ausschnitt der Lochplatten eingreift, die ihrerseits stirnseitig auf dem oberen Auflagerrand der sich auf dem Boden abstützenden Arretierungsteile aufliegen, ist eine sehr exakte und stabile Ausrichtung der Stapelstützen gewährleistet. Für die Herstellung ist es besonders vorteilhaft, dass die einzigen Klebestellen zwischen den Klebelaschen und den Stirnwandungen liegen. Die zweiten Schenkel der Stapelstützen können also zusammen mit ihren Arretierungsteilen lose gegen die Innenseite der Stirnwandungen anliegen. Auch Verklebung zwischen den beiden Stützstegen ist nicht erforderlich. Da ie einzigen Klebstellen auf der Aussenseite der Stirnwandungen und nicht am Boden der Steige liegen, kann bei Nässeeinwirkung oder beim Auslaufen von abgepackten Produkten keine Zerstörung der Klebung eintreten.

Je nach Grösse der Steige können eine oder mehrere Bodenlaschen vorgesehen werden. Der keilförmige Einschnitt in der Bodenlasche dient beim Aufrichten der Steige zum leichteren Einführen der Stützstege in den Schlitz der Bodenlasche. Um auch noch die exakte Stellung der hochgebogenen Bodenlasche zu arretieren, kann an der entsprechenden Stelle in den Stützstegen eine Arretierungskerbe vorgesehen werden.

Da die neue Steige nicht vorgeklebt wird, kann der Zuschnitt flach bevorratet bzw. versandt werden und benötigt somit erheblich weniger Lager-und Transportraum als die eingangs erläuterten vorgeklebten Steigen.

Die hohe Stabilität der neuen Steige wird mit einem sehr geringen Materialaufwand erreicht. Dies wird u.a. dadurch erreicht, dass die Stützstege nicht mehr so hoch ausgebildet zu sein brauchen wie die Seitenwandungen. Durch die aus dem Boden der Steige ausgestanzten Bodenlaschen wird die «fehlende» Höhe ersetzt.

In der Zeichnung ist eine als Beispiel dienende Ausführungsform der Erfindung dargestellt. Es zeigen:
Figur 1 einen Zuschnitt in Draufsicht,
Figur 2 die aus dem Zuschnitt gemäss Figur 1 hergestellte Steige in Stirnansicht (linke Hälfte der Darstellung) sowie im Querschnitt (rechte Hälfte der Darstellung) und
Figur 3 die aufgerichtete Steige in perspektivischer Darstellung.

Gemäss Figur 1 umfasst der dargestellte Zuschnitt einen rechteckigen Boden 1, an den sich jeweils gegenüberliegende Stirnwandungen 2 sowie Seitenwandungen 3 mit jeweils gleicher Höhe h angelenkt sind. An den oberen Längsrand 4 der Seitenwandungen 3 ist jeweils eine Lochplatte 5 angelenkt, deren Breite der halben Bodenbreite entspricht, und die mit Ausnehmungen 6 zur lagesicheren Aufnahme von Behältern o.dgl. versehen sind. An den beim flachliegenden Zuschnitt aussen liegenden Längsrand 7 jeder Lochplatte 5 ist jeweils ein Stützsteg 8 angelenkt, der genau die gleiche Länge hat wie die Lochplatten 5. Die Seitenwandungen 3 bilden in ihrem stirnseitigen Bereich Stapelstützen, deren einer Schenkel 9 sich bis in die benachbarte Lochplatte 5 erstreckt, während der zweite Schenkel 10 an den stirnseitigen Rand 11 der Seitenwandungen 3 bzw. des ersten Schenkels 9 angelenkt ist. Die zweiten Schenkel 10 weisen jeweils ein Arretierungsteil 12 auf, dessen unterer Stützrand mit dem unteren Längsrand 14 und dessen oberer Auflagerrand 15 mit dem oberen Längsrand 4 der benachbarten Seitenwandung 3 angenähertfluchten. Die Lochplatten 5 weisen im Bereich der Stapelecken einen Ausschnitt 16 auf, dessen Mass m am stirnseitigen Rand 11, ausgehend von dem oberen Längsrand 4 der Seitenwandung 3, der Breite b des zweiten Schenkels 10 der Stapelstütze ohne Arretierungsteil 12 entspricht.

An dem verbleibenden stirnseitigen Rand 11a der beiden Lochplatten 5 ist jeweils eine Klebelasche 18 angelenkt. Aus dem Boden 1 sind zwei Bodenlaschen 19 ausgestanzt, die eine parallel zur Stirnwandung 2 verlaufende Biegelinie 20 sowie an ihrem gegenüberliegenden Ende einen keilförmigen Einschnitt 21 aufweisen, der mit der Längsmittellinie 22 des Bodens 1 fluchtet und in einen Schlitz 23 mündet, dessen Tiefe t zusammen mit der des Einschnitts 21 zumindest der Höhe a der an den Lochplatten 5 hängenden Stützstege 8 entspricht.

Die Stirnkanten 24 der Stirnwandungen 2 sind kreisbogenförmig ausgebildet. Auch die Aussenkontur 25 der zweiten Schenkel 10 der Stapelstützen verläuft vom stirnseitigen Rand 11 des ersten Schenkels 9 bis zum oberen Auflagerrand 15 des Arretierungsteils 12 kreisbogenförmig.

Figur 2 zeigt die aus dem Zuschnitt gemäss Figur 1 bestehende aufgerichtete und verklebte Steige. Die linke Hälfte der Darstellung, die eine Stirnansicht der Steige zeigt, lässt erkennen, dass die an den Lochplatten 5 hängenden Klebelaschen 18 die Stirnwandungen 2 übergreifen. Die Schraffur 26 soll die Klebestelle zwischen Klebelasche 18 und Aussenseite Stirnwandung 2 symbolisieren.

Die rechte Hälfte der Figur 2 zeigt einen Querschnitt durch die Steige, so dass man gegen die Innenseite des hinteren Stirnendes der Steige blickt. Dadurch wird erkennbar, dass der zweite Schenkel 10 der Stapelstütze zusammen mit seinem Arretierungsteil 12 lose gegen die Innenseite der benachbarten Stirnwandung 2 anliegt. Ferner ist erkennbar, dass die Lochplatten 5 stirnseitig auf dem oberen Auflagerrand 15 der sich auf dem Boden 1 abstützenden Arretierungsteile 12 sowie auf den Stirnwandungen 2 aufliegen. Dabei ist der Ausschnitt 16 in den Lochplatten 5 so bemessen, dass der zweite Schenkel 10 jeder Stapelstütze an der Übergangsstelle zum oberen Auflagerrand 15 des Arretierungsteils 12 gegen die Lochplatte 5 anliegt.

Schliesslich zeigt die rechte Darstellung der Figur 2, dass jeweils der an einer Lochplatte 5 angelenkte Stützsteg 8 von oben durch den keilförmigen Einschnitt 21 hindurch in den Schlitz 23 der nach oben hochgebogenen Bodenlaschen 19 eingedrückt ist.

## Patentansprüche

1. Einstückiger Zuschnitt aus faltbarem Material für eine im Grundriss rechteckige oder quadratische Steige, bestehend aus einem Boden (1), an den sich jeweils gegenüberliegende Stirn- und Seitenwandungen (2, 3) gleicher Höhe angelenkt sind, von denen die Seitenwandungen (3) an ihrem oberen Längsrand (4) je eine mit Ausnehmungen (6) zur lagesicheren Aufnahme von Behältern oder dergleichen versehene Lochplatte (5) tragen, deren Breite der halben Bodenbreite entspricht, und an deren äusseren Längsrand (7) je ein Stützsteg (8) angelenkt ist, während die Seitenwandungen (3) in ihrem stirnseitigen Bereich Stapelstützen bilden, deren einer Schenkel (9) sich bis in die benachbarte, in diesem Bereich einen Ausschnitt (16) aufweisende Lochplatte (5) erstreckt, während der zweite Schenkel (10) an den stirnseitigen Rand (11) der Seitenwandung (3) bzw. des ersten Schenkels (9) angelenkt ist, wobei an jedem stirnseitigen Rand (11a) der beiden Lochplatten (5) eine Lasche (18) angelenkt ist und der zweite Schenkel (10) jeder Stapelstütze ein Arretierungsteil (12) aufweist, dessen unterer Stützrand (13) mit dem unteren Längsrand (14) und dessen oberer Auflagerrand (15) mit dem oberen Längsrand (4) der benachbarten Seitenwandung (3) angenähert fluchten, gekennzeichnet durch folgende Merkmale:
a) Zumindest eine aus dem Boden (1) ausgestanzte Bodenlasche (19), deren Höhe (h) etwa der der Stirn- bzw. Seitenwandung (2, 3) entspricht und die eine parallel zur Stirnwandung (2) verlaufende Biegelinie (20) sowie an ihrem gegenüberliegenden Ende einen keilförmigen Einschnitt (21) aufweist, der mit der Längsmittellinie (22) des Bodens (1) fluchtet und in einen Schlitz (23) mündet, dessen Tiefe (t) zusammen mit der des Einschnitts (21) zumindest der Höhe (a) der an den Lochplatten (5) hängenden Stützstege (8) entspricht;
b) bei dem Ausschnitt (16) in den Lochplatten (5) entspricht das Mass (m) als Differenz der Höhe des zweiten Schenkels (10) und der Höhe der Stirn- und Seitenwandung (2, 3) am stirnseitigen Rand (11), ausgehend vor dem oberen Längsrand (4) der Seitenwandung (3) der Breite (b) des zweiten Schenkels (10) der Stapelstütze ohne Arretierungsteil (12).
c) die an den Lochplatten (5) angelenkten Laschen (18) sind Klebelaschen.

2. Zuschnitt nach Anspruch 1, dadurch gekennzeichnet, dass die Stirnkanten (24) der Stirnwandungen (2) kreisbogenförmig ausgebildet sind.

3. Zuschnitt nach Anspruch 1 oder 2, dadurch gekennzeichnet, dass die Aussenkontur (25) des zweiten Schenkels (10) der Stapelstütze vom stirnseitigen Rand (11) des ersten Schenkels (9) bis zum oberen Auflagerrand (15) des Arretierungsteils (12) kreisbogenförmig verläuft.

4. Steige hergestellt aus einem Zuschnitt nach einem der Ansprüche 1 bis 3, gekennzeichnet durch folgende Merkmale:
a) Die zweiten Schenkel (10) der Stapelstützen liegen zusammen mit ihrem Arretierungsteil (12) gegen die Innenseite der benachbarten Stirnwandung (2) an;
b) die an den Lochplatten (5) hängenden Klebelaschen (18) übergreifen die Stirnwandungen (2) und sind mit deren Aussenseite verklebt (26);
c) die Lochplatten (5) liegen stirnseitig auf dem oberen Auflagerrand (15) der sich auf dem Boden (1) abstützenden Arretierungsteile (12) sowie auf den Stirnwandungen (2) auf;
d) die Stirnkanten (17) der Stützstege (8) liegen gegen die Innenseite der Stirnwandungen (2) an.

5. Steige nach Anspruch 4, dadurch gekennzeichnet, dass die Klebverbindungen zwischen Klebelaschen (18) und Stirnwandungen (2) die einzigen Klebestellen sind.

6. Steige nach Anspruch 4 oder 5, dadurch gekennzeichnet, dass die beiden Stützstege (8) in den Schlitz (23) der lotrecht hochgebogenen Bodenlaschen (19) eingedrückt sind.

## Revendications

1. Découpe d'un seul tenant en matériau pliable pour une claie à base rectangulaire ou carrée, se composant d'un fond (1) sur lequel sont respectivement articulées, se faisant face des parois frontales et latérales (2, 3) de même hauteur, chacune des parois latérales (3) portant sur son bord longitudinal supérieur (4) une plaque perforée (5) dont les perforations (6) sont destinées au logement sûr de récipients ou conteneurs analogues et dont la largeur correspond à la demi-largeur du fond, et sur chacun des bords longitudinaux externes (7) desquelles est articulée une barrette de renfort (8), alors que les parois latérales (3) forment dans leur partie frontale des supports d'empilage dont une des branches (9) se prolonge jusque sur la plaque perforée (5) voisine qui présente à cet endroit une découpe (16), alors que la deuxième branche (10) est articulée sur le bord frontal (11) de la paroi latérale (3) respectivement de la première branche (9), une patte (18) étant articulée sur chaque bord frontal (11a) des deux plaques perforées (5) et la deuxième branche (10) de chaque support d'empilage présentant un élément d'arrêt (12) dont le bord d'appui inférieur (13) est aligné approximativement avec le bord longitudinal inférieur (14) de la paroi latérale voisine (3) et le bord d'appui supérieur (15) avec le bord longitudinal supérieur (4) de ladite paroi latérale voisine (3), caractérisé en ce que:
a) au moins une patte de fond (19) est découpée dans le fond (1), dont la hauteur (h) correspond sensiblement à celle des parois frontales ou latérales (2, 3) et qui présente une ligne de pliage (20), orientée parallèlement à la paroi frontale (2), ainsi qu'à son extrémité opposée une entaille en coin (21), alignée sur la ligne médiane dans le sens de la longueur (22) du fond (1) et qui débouche dans une fente (23) dont la profondeur (t), conjointement avec l'encoche (21) correspond au moins à la hauteur (a) des barrettes de renfort (8) attachées aux plaques perforées (5),
b) sur la découpe (16) dans la plaque perforée (5), la mesure (m) différence entre la hauteur de la deuxième branche (10) et la hauteur des parois frontale ou latérale (2, 3) sur le bord frontal (11), partant du bord longitudinale supérieur (4) de la paroi latérale (3), correspond à la largeur (b) de la deuxième branche (10) du support d'empilage sans l'élément d'arrêt (12);
c) les pattes (18) articulées sur les plaques perforées (5) sont des pattes de collage.

2. Découpe selon la revendication 1, caractérisée en ce que les arêtes frontales (24) des parois frontales (2) ont la forme d'arcs circulaires.

3. Découpe selon les revendications 1 ou 2, caractérisée en ce que le contour externe (25) de la deuxième branche (10) du support d'empilage se développe en forme d'arc de cercle du bord frontal (11) de la première branche (9) jusqu'au bord d'appui supérieur (15) de l'élément d'arrêt (12).

4. Claie réalisée à partir d'une découpe selon l'une des revendications 1 à 3, caractérisée en ce que:
a) les deuxièmes branches (10) des supports d'empilage s'appuient avec leur élement d'arrêt (12) contre la face interne de la paroi frontale voisine (2).
b) les pattes de collage (18) attachées aux plaques perforées (5) passent par dessus les parois frontales (2) et sont collées avec leur face externe (26),
c) les plaques perforées (5) s'appuient du côté frontal sur le bord d'appui supérieur (15) des éléments d'arrêt (12) qui prennent appui sur le fond (1), ainsi que sur les parois frontales (2).
d) les arêtes frontales (17) des barrettes de renfort (8) sont adjacentes à la face interne des parois frontales (2).

5. Claie selon la revendication 4, caractérisée en ce que les liaisons par collage entre les pattes de collage (18) et les parois frontales (2) sont les seuls points de collage.

6. Claie selon les revendications 4 ou 5, caractérisée en ce que les deux barrettes de renfort (8) sont enfoncées dans la fente (23) des pattes de fond (19) repliées verticalement vers le haut.

## Claims

1. One-piece blank of foldable material for a crate with a rectangular or square base, consisting of a floor (1) with hinged end and side walls (2, 3) of equal height on respectively opposite sides, of which the side walls (3), at their upper longitudinal edge (4), carry a perforated panel (5) with holes (6) for the safe locating of containers or similar items, the width of which panel corresponds to half the floor width, and the outer longitudinal edge (7) of which is equipped with a hinged support stay (8), whilst the end sections of the side walls (3) form stacking supports, of which one side (9) extends into the adjacent perforated panel (5) which has a cut-out (16) in this area, whilst the second side (10) hangs on the end edge (1_{'}1) of the side wall (3) or the first side (9), whereby each end edge (11a) of the two perforated panels (5) is equipped with a hinged flap (18) and the second side (10) of each stacking support comprises a locating portion (12), of which the lower support edge (13) is in approximate alignment with the lower longitudinal edge (14) of the adjacent side wall (3) and of which the upper bearing edge (15) is in approximate alignment with its upper longitudinal edge (4), characterised by the following features:
a) At least one floor flap (19) punched out of the floor (1), whose height (h) approximately matches that of the end or side wall (2, 3) and which has a folding line (20) extending parallel to the end wall (2) and a wedge-shaped incision (21) at its opposite end, which is in alignment with the central longitudinal line (22) of the floor (1) and ends in a slot (23) whose depth (t) together with that of the incision (21) corresponds to at least the height (a) of the support stays (8) hanging on the perforated panels (5);
b) On the cut-out (16) in the perforated panels (5), the dimension (m) on the end edge (11) - being the difference between the height of the second side (10) and the height of the end or side wall (2, 3) starting from the upper longitudinal edge (4) of the side wall (3) - corresponds to the width (b) of the second side (10) of the stacking support without the locking portion (12
c) the hinged flaps (18) on the perforated panels (5) are sticking flaps.

2. Blank according to claim 1, characterised in that the corner edges (24) of the end walls (2) are circular in shape.

3. Blank according to claim 1 or 2, characterised in that the outer contour (25) of the second side (10) of the stacking support is circular in shape from the end edge (11) of the first side (9) to the upper bearing edge (15) of the locating portion (12).

4. Crate made up from a blank according to one of claims 1 to 3, characterised by the following features:
a) The second sides (10) of the stacking supports together with their locating portion (12) rest against the inside of the adjacent end wall (2);
b) the flaps (18) attached to the perforated panels (5) fold over the end walls (2) and are glued (26) to their outside;
c) at their ends the perforated panels (5) rest on the upper bearing edge (15) of the locating portion (12) supported against the floor (1) and on the end walls (2);
d) the end edges (17) of the support stays (8) rest against the inside of the end walls (2).

5. Crate according to claim 4, characterised in that the glued connections between flaps (18) and end walls (2) are the only points which are glued.

6. Crate according to claim 4 or 5 characterised in that the two support stays (8) are pressed into the slot (23) of the perpendicularly bent-up floor flaps (18).
